# EUROPÄISCHE PATENTSCHRIFT

(11) **EP 3 161 206 B1**
(45) Veröffentlichungstag und Bekanntmachung des Hinweises auf die Patenterteilung: **31.10.2018**
(21) Anmeldenummer: 15733624.9
(22) Anmeldetag: 24.06.2015
(51) Int. Cl.: B02C 7/12, D21D 1/00, D21D 1/22, D21D 1/30

(54) **GARNITUR FÜR DAS MECHANISCHE BEARBEITEN, INSBESONDERE MAHLEN VON SUSPENDIERTEM FASERSTOFFMATERIAL**
SET FOR MECHANICAL PROCESSING, IN PARTICULAR REFINING OF SUSPENDED FIBROUS MATERIAL
GARNITURE POUR LE TRAITEMENT MÉCANIQUE, EN PARTICULIER LE BROYAGE, D'UNE MATIÈRE FIBREUSE EN SUSPENSION

(30) Priorität: 27.06.2014 DE 102014009588
(43) Veröffentlichungstag der Anmeldung: 03.05.2017
(73) Patentinhaber: Andritz Fiedler GmbH, 93057 Regensburg (DE)
(72) Erfinder: TICHY, Christoph, 93051 Regensburg (DE); BEER, Wolfgang, 93057 Regensburg (DE); MICKELAT, Thomas, 93149 Nittenau (DE); ANTENSTEINER, Peter, Lewisburg, PA 17837 (US)
(74) Vertreter: Hering, Hartmut
(86) Internationale Anmeldenummer: PCT/EP2015/001276
(87) Internationale Veröffentlichungsnummer: WO 2015/197192

(56) Entgegenhaltungen:
- EP-A1- 1 584 741
- US-A- 3 278 127
- US-A- 4 681 270

## Beschreibung

Die Erfindung befasst sich mit Garnituren für das mechanische Bearbeiten, insbesondere Mahlen, von suspendiertem Faserstoffmaterial, welches als Behandlungsgut dient. Derartige Garnituren werden in Mahlmaschinen, sogenannten Refinern, aber auch bei sogenannten Entstippern und ähnlichen Geräten zur mechanischen Bearbeitung von suspendiertem Faserstoffmaterial eingesetzt. Eine Garnitur umfasst eine Matrizenplatte, welche in Form einer Lochplatte oder Maske ausgebildet ist und Öffnungen in vorbestimmter Anordnung besitzt. In diese Öffnungen sind prozessseitig vorstehende, von dem Faserstoffmaterial angeströmte, messerförmige Bearbeitungselemente eingesetzt. Gegebenenfalls können diese messerförmigen Bearbeitungselemente prozessabgewandte Fußbereiche besitzen, welche über die Matrizenplatte vorstehen können.

Aus US 4,681,270 ist eine Garnitur bekannt, welche eine Matrizenplatte oder Lochplatte umfasst, die Öffnungen in vorbestimmter Anordnung besitzt. In diese Matrizenplatte sind stabförmige bzw. messerförmige Bearbeitungselemente eingesetzt, welche Zungen haben, die auf der prozessabgewandten Seite über die Matrizenplatte vorstehen. Nach dem Durchstecken der Fußbereich der messerförmigen Bearbeitungselemente durch die zugeordneten Öffnungen in der Matrizenplatte werden die bodenseitig vorstehenden Füße mit Polymer übergossen und teilweise auch miteinander verschweißt. Je schlanker die messerförmigen Bearbeitungselemente ausgeführt werden, desto schwieriger wird es, sie auf der Prozessseite in vorbestimmter Ausrichtung und in vorbestimmtem konstantem Abstand zueinander stabil zu halten.

Aus US 5,249,734 ist eine Rotorscheibe für einen Refiner und ein Verfahren zu dessen Herstellung beschrieben. Hierbei sind Distanzelemente zwischen den messerförmigen Bearbeitungselementen oder Messerelementen angeordnet, um einen Kanal zu bilden, welcher den Durchgang des Behandlungsguts gestattet. Diese Distanzelemente können integral mit dammförmigen Teilen ausgebildet sein, die eine verbesserte Verarbeitung des Behandlungsguts gestatten. Diese dammförmigen Teile verlaufen orthogonal zur Erstreckung der messerförmigen Bearbeitungselemente. Diese Konstruktion sieht ausschließlich Schweißverbindungen zwischen den Bauelementen vor. Eine solche Herstellung ist sowohl zeitaufwändig als auch mit einem großen zusätzlichen Geräteaufwand verbunden.

Aus DE 102 58 324 A1 ist eine Matrizenplatte mit Langlöchern gezeigt, wobei pro Langloch ein messerförmiges Bearbeitungselement (Refinerstab) positioniert wird. Die Refinerplatte hat einen mehrlagigen Blechaufbau, und die Fixierung der miteinander zu verbindenden Elemente erfolgt durch Schweißen, vorzugsweise Laserschweißen und Elektronenstrahlschweißen, Kleben und Löten.

Aus DE 197 54 807 C2 sind eine Garnitur und Verfahren zur Herstellung von Garnituren beschrieben, die dort als "Messer-Garnituren" bezeichnet werden, wobei der Befestigungsschritt ein Vulkanisierverfahren ist, und wobei als Bindemittel ein Polymer dient.

Die US 5,921,486 zeigt auswechselbare Refinerplatten, welche wechselseitig angeordnete messerförmige Bearbeitungselemente (Refinerstäbe) und Distanzelemente (Distanzstäbe) umfasst. Zusammen mit einer Trägerplatte werden die Bearbeitungselemente und die Distanzelemente mittels Hochtemperaturlöten miteinander stoffschlüssig verbunden.

Die US 3,278,127 A beschreibt die Befestigung von Messerelementen an Querversteifungselementen, die an einem Grundkörper befestigt sind. Eine Matrizenplatte ist nicht vorgesehen.

Die EP 1 584 741 A1 beschreibt die Befestigung von Messerelementen in den Öffnungen einer Matrizenplatte. Die Fußbereiche der Messerelemente sind bündig mit der Rückseite der Matrizenplatte, welche wiederum bündig an der flachen Grundplatte befestigt sind.

Die Erfindung zielt darauf ab, Garnituren für das mechanische Bearbeiten, insbesondere Mahlen, von suspendiertem Faserstoffmaterial der eingangs genannten bereit zu stellen, welche kostengünstig darstellbar sind, einen möglichst teilearmen Aufbau haben, die messerförmigen Bearbeitungselemente betriebsstabil gehalten sind, und der Verbund der messerförmigen Bearbeitungselemente eine ausreichende Eigenbiegesteifigkeit besitzt.

Nach der Erfindung wird hierzu einerseits eine Garnitur für das mechanische Bearbeiten, insbesondere Mahlen, von suspendiertem Faserstoffmaterial (Behandlungsgut), in einem Refiner, mit einer Matrizenplatte (Lochplatte) mit Öffnungen in vorbestimmter Anordnung bereitgestellt, in welche prozessseitig vorstehende, von dem Faserstoffmaterial (Behandlungsgut) angeströmte, messerförmige Bearbeitungselemente eingesetzt sind, deren prozessabgewandten Fußbereiche über die Matrizenplatte vorstehen, wobei jedes messerförmige Bearbeitungselement mehrere in Längsrichtung beabstandete Fußbereiche besitzt, die durch die Matrizenplatte gehen und an der prozessabgewandten Seite über die Matrizenplatte überstehen, dadurch gekennzeichnet, dass wenigstens einige der Fußbereiche bis in zugeordnete Aufnahmenuten einer zusätzlichen Grundplatte auf der prozessabgewandten Seite reichen.

Gemäß einer alternativer Ausführungsform ist eine Garnitur für das mechanische Bearbeiten, insbesondere Mahlen, von suspendiertem Faserstoffmaterial (Behandlungsgut), in einem Refiner, mit einer Matrizenplatte (Lochplatte) mit Öffnungen in vorbestimmter Anordnung bereitgestellt, in welche prozessseitig vorstehende, von dem Faserstoffmaterial (Behandlungsgut) angeströmte, messerförmige Bearbeitungselemente eingesetzt sind, deren prozessabgewandte Bereiche über die Matrizenplatte vorstehen, wobei jedes messerförmige Bearbeitungselement mehrere in Längsrichtung beabstandete Fußbereiche besitzt, die durch die Matrizenplatte gehen und an der prozessabgewandten Seite über die Matrizenplatte überstehen, welche sich dadurch auszeichnet, dass Querversteifungselemente im wesentlichen orthogonal in Längsrichtung der Bearbeitungselemente derart angeordnet sind, dass die Querversteifungselemente die prozessabgewandten Fußbereiche der Bearbeitungselemente stabilisieren.

Bei der Garnitur nach Anspruch 1 sind zur Verbesserung der Biegesteifigkeit und der Betriebsstabilität der messerförmigen Bearbeitungselemente, die heutzutage immer schlanker ausgelegt werden, und mehrere in Längsrichtung beabstandete Fußbereiche besitzen, wenigstens einige von ihnen auf der prozessabgewandten Seite durch Aufnahmenuten einer Grundplatte so stabilisiert, dass die Gesamtanordnung der messerförmigen Bearbeitungselemente gegeneinander zuverlässig beabstandet und in sich versteift ist.

Bei der Auslegung der Garnitur nach Anspruch 2 sind auf der prozessabgewandten Seite Querversteifungselemente angeordnet, die im wesentlichen orthogonal in Längsrichtung der Bearbeitungselemente verlaufen und derart angeordnet sind, dass die Querversteifungselemente prozessabgewandt die Fußbereiche der Bearbeitungselemente stabilisieren.

Diese Querversteifungselemente durchqueren vorzugsweise die Fußbereiche der Bearbeitungselemente und halten die Bearbeitungselemente beabstandet abgestützt. In einer solchen Ausführungsform entsteht eine Art Gitteranordnung auf der prozessabgewandten Seite der Matrizenplatte, indem die Querversteifungselemente die Fußbereiche der Bearbeitungselemente auf der prozessabgewandten Seite durchqueren, und somit die Gesamtstabilität der Garniturkonstruktion verbessern und verstärken. Insgesamt hat die Garnitur nach der Erfindung einen teilearmen Aufbau und ist daher kostengünstig mit vereinfachtem Aufbau darstellbar.

Gemäß einer bevorzugten Ausführungsform sind die Querversteifungselemente dammartig ausgebildet, stehen prozessseitig über die Matrizenplatte über und halten die Bearbeitungselemente prozessseitig abgestützt.

Bei einer solchen Auslegung der Garnitur erfüllen die Querversteifungselemente eine Doppelfunktion, nämlich einerseits eine Querversteifung auf der prozessabgewandten Seite durch die Querversteifungselemente und andererseits auch eine Querversteifung der Bearbeitungselemente prozessseitig. Hierdurch lässt sich eine ausreichende Stabilität selbst dann erzielen, wenn die Bearbeitungselemente äußerst schlank ausgebildet werden, d.h. eine geringe Materialstärke und eine große Bauhöhe besitzen.

Gemäß einer bevorzugten Ausführungsform ist die Anordnung aus Bearbeitungselementen, Matrizenplatte und Querversteifungselementen prozessabgewandt mit einer Polymermasse vergossen. Die gitterstrukturartige Verbundanordnung aus Bearbeitungselemente, Matrizenplatte und Querversteifungselemente gestatten, ohne zu starke Schrumpfungserscheinungen und Verzugserscheinungen, eine bessere klebetechnische Verbindung mittels des vergossenen Polymers. Adhäsionsbrüche zwischen Metall und Klebstoff oder Harz lassen sich zuverlässig reduzieren.

In Abhängigkeit von der Anzahl, der Anordnung und der prozessseitigen Überstandshöhe der Querversteifungselemente lässt sich die Verweildauer des Faserstoffmaterials beeinflussen, wobei bei einer größeren Anzahl von dammartigen Querversteifungselementen die Suspensionsgeschwindigkeit zwischen benachbarten messerförmigen Bearbeitungselementen durch Umlenkung und Stauwirkung reduziert wird. Wenn der Abstand zwischen den dammartigen Querversteifungselementen geringer gewählt wird, so werden in entsprechender Weise die Effektivität und die Kapazität des Refiners beeinflusst.

Wenn beispielsweise die Oberseite des dammartigen Querversteifungselements auf der halben Überstandshöhe des messerförmigen Bearbeitungselements angeordnet ist, dann wirkt das dammartige Querversteifungselement als Strömungsbarriere, während in anderen Fällen die Oberfläche der dammartigen Querversteifungselemente auch als zusätzliche Bearbeitungsfläche oder Mahlfläche wirken kann. Die dammartigen Querversteifungselemente stützen die messerförmigen Bearbeitungselemente gegen Verbiegen, so dass man eine Verbesserung der Stabilität erhält, was insbesondere bei schmalen, messerförmigen Bearbeitungselementen von Vorteil ist. Dadurch, dass die messerförmigen Bearbeitungselemente und die dammartigen Querversteifungselemente eine Verbundanordnung bilden, erhält man eine gegenseitige Stabilisierung und eine Erhöhung des Widerstandsmoments gegen Biegebeanspruchungen.

Vorzugsweise beträgt die prozessseitige Überstandshöhe der Bearbeitungselemente 6 bis 12 mm, bevorzugt 8 bis 10 mm. Die Breite der Bearbeitungselemente kann 1 bis 6 mm, vorzugsweise 1,5 bis 2,5 mm betragen. Gemäß einer weiteren bevorzugten Ausgestaltungsform beträgt die Kanalbreite zwischen den Bearbeitungselementen 1,5 bis 6 mm, bevorzugt 1,8 bis 2,5 mm.

Gemäß einer bevorzugten Ausgestaltungsform bilden die dammartigen Querversteifungselemente körperlich ein zusammenhängendes Gebilde, wodurch sich die Montage und das Handling vereinfachen.

Insbesondere sind Buchsen zur Krafteinleitung von Befestigungsschrauben zum Befestigen der Garnituren an dem entsprechenden Bauteil des Refiners in Öffnungen der Matrizenplatte angebracht.

Diese Buchsen können vorzugsweise mittels einer Stoffschlussverbindung oder einer Kombination aus Stoffschluss- und Formschluss mit der Matrizenplatte verbunden sein. Als Stoffschlussverbindung kommt eine Schweiß-, Löt- und/oder Klebeverbindung in Betracht.

Vorzugsweise haben die Buchsen jeweils eine Verdrehsicherung, und diese Verdrehsicherung kann von einer Vieleckverbindung oder einer Pollygonform gebildet werden, wodurch die Buchsen nach dem Einbau in die Öffnungen der Matrizenplatte in Drehrichtung festgelegt werden.

Zusammenfassend ist es bei den Garnituren nach der Erfindung wesentlich, dass die einzelnen messerförmigen Bearbeitungselemente mit Hilfe von mehreren in Längserstreckung beabstandeten Fußbereichen in die hiermit kombinierte Grundplatte eingesetzt sind, wobei diese Bearbeitungselemente auf der prozessabgewandten Seite stabilisierend an der Lochplatte festgelegt sind oder ggfs. noch zusätzlich mittels Querversteifungselementen prozessabgewandt so ausgelegt sind, dass sie eine ausreichende Biegesteifigkeit und Betriebsstabilität besitzen. Wenn ferner die dammartigen Querversteifungselemente baulich zusammenhängend als Kette oder Leiste ausgelegt sind, vereinfacht sich auch die Montage und das Handling.

Insgesamt gesehen erhält man somit nach der Erfindung einen Aufbau, welcher sich kostengünstig darstellen lässt, und bei dem die messerförmigen Bearbeitungselemente im Betriebseinsatz abgestützt biegesteif gehalten sind.

Weitere Einzelheiten, Merkmale und Vorteile der Erfindung ergeben sich aus der nachstehenden Beschreibung von bevorzugten Ausführungsformen unter Bezugnahme auf die beigefügte Zeichnung ohne jeglichen beschränkenden Charakter. Darin zeigt:
- Fig. 1: eine perspektivische Gesamtansicht einer Ausführungsform einer Garnitur als ein Anwendungsbeispiel der Erfindung,
- Fig. 2: eine perspektivische Ansicht der Auslegungsform einer Garnitur, bei der die dammartigen Querversteifungselemente prozessseitig vorstehen und die messerförmigen Bearbeitungselemente beabstandet abgestützt halten,
- Fig. 3: eine perspektivische Ansicht der Anordnung nach Fig. 2 mit einer Ausführungsvariante, welche eine zusätzliche mit der Lochplatte verbundene Grundplatte aufweist,
- Fig. 4: eine schematische Anordnung einer Auslegungsform einer Garnitur nach der Erfindung, bei der sowohl die messerförmigen Bearbeitungselemente als auch die dammartigen Querversteifungselemente prozessseitig und prozessabgewandt über die Matrizenplatte vorstehen,
- Fig. 5: eine perspektivische Ansicht der Anordnung von Fig. 4 in Blickrichtung auf die prozessabgewandte Seite der Garnitur,
- Fig. 6: eine perspektivische Ansicht eines messerförmigen Bearbeitungselements als Einzelteildarstellung,
- Fig. 7: eine perspektivische Ansicht eines dammartigen Querversteifungselements als Einzelteildarstellung,
- Fig. 8: eine perspektivische Ansicht einer Verbundanordnung von messerförmigen Bearbeitungselementen und dammartigen Querversteifungselementen,
- Fig. 9: eine schematische perspektivische Ansicht, bei der zur Verdeutlichung nur teilweise die messerförmigen Bearbeitungselemente in die Matrizenplatte eingesetzt sind, während die dammartigen Querversteifungselemente völlig in ihrem eingesetzten Zustand erkennbar sind,
- Fig. 10: eine Ausführungsform einer Buchse zur Krafteinleitung von Befestigungsschrauben,
- Fig. 11: eine perspektivische Ansicht einer Ausführungsvariante einer Buchse zur Krafteinleitung von Befestigungsschrauben,
- Fig. 12: ist eine schematische perspektivische Ansicht einer alternativen Ausführungsform, bei der zur Verdeutlichung nur teilweise die messerförmigen Bearbeitungselemente in die Matrizenplatte eingesetzt sind,
- Fig. 13: ist eine schematische perspektivische Ausschnittsansicht einer Lochplatte bei der Ausführungsvariante nach Figur 12, und
- Fig. 14: ist eine perspektivische Ansicht eines messerförmigen Bearbeitungselements als Einzeldarstellung für die Ausführungsvariante einer Garnitur nach den Figuren 12 bis 14.

In den Figuren der Zeichnung sind gleiche oder ähnliche Teile mit denselben Bezugszeichen versehen.

In Figur 1 ist in einer Gesamtansicht ein Ausführungsbeispiel einer insgesamt mit 1 bezeichneten Garnitur dargestellt, welche an einer nicht gezeigten Mahlmaschiene, einem sogenannten Refiner, eingebaut ist, und zum Mahlen von suspendiertem Faserstoffmaterial sowie zum Dispergieren von Verunreinigungen und Fasern sowie zum Entstrippen, also das Auflösen von Faserkonglomeraten, dient. Die in Figur 1 als Draufsicht dargestellte Garnitur 1 umfasst eine Matrizenplatte oder Lochplatte 2, messerförmige Bearbeitungselemente 3 und dammartige Querversteifungselemente 4. Ferner sind in Figur 1 Öffnungen 5 in der Matrizenplatte 2 gezeigt, in welche Buchsen 6 zur Krafteinleitung von Befestigungsschrauben eingesetzt werden. Ferner ist bei dem in Figur 1 dargestellten Ausführungsbeispiel zur stabilen Herstellung des Verbunds aus Matrizenplatte 2, messerförmigen Bearbeitungselementen 3 und dammartigen Querversteifungselementen 4 eine ausgehärtete Gußmassenschicht 7 gezeigt, welche vorzugsweise von einem Polymer als stoffschlüssige Klebeverbindung von Matrizenplatte 2, messerförmigen Bearbeitungselementen 3 und dammartigen Querversteifungselementen 4 gebildet wird.

An Hand den Figuren 2 und 3 wird eine Ausführungsform dargestellt, bei der die dammartigen Querversteifungselemente 4 nur prozessseitig wie die messerförmigen Bearbeitungselemente 3 vorstehen. In Figur 3 ist an Stelle der ausgehärteten Vergußmassenlage 7 nach Figur 1 eine Verstärkungsplatte oder Grundplatte 8 angeordnet, in welche wenigstens einige der Fußbereiche der Bearbeitungselemente 3 in zugeordnete Aufnahmenuten der Grundplatte 8 reichen.

An Hand den Figuren 4 bis 9 wird eine Ausführungsvariante einer Garnitur 1' gezeigt, welche eine Matrizenplatte 2, messerförmige Bearbeitungselemente 3 und dammartige Querversteifungselemente 4 umfasst. Wie aus den Figuren 4 und 5 zu ersehen ist, stehen die dammartigen Querversteifungselemente 4 und auch die messerförmigen Bearbeitungselemente 3 auf der prozessabgewandten Seite über die Matrizenplatte 2 über. Somit stehen Fußbereiche 10 der messerförmigen Bearbeitungselemente und Fußbereiche 11 der dammartigen Querversteifungselemente 4 auf der prozessabgewandten Seite vor. Insbesondere ist aus Figur 5 zu ersehen, dass diese vorstehenden Fußbereiche 10 und 11 der messerförmigen Bearbeitungselemente 3 und der dammartigen Querversteifungselemente auf der Rückseite der Matrizenplatte 2 formschlüssig zu einem Verbund zusammengesetzt sind, wobei die Querversteifungselemente 4 die Fußbereiche 10 der Bearbeitungselemente 3 durchqueren. Ferner ist sowohl aus den voranstehenden Figuren als auch aus dieser Figur 5 zu ersehen, dass die dammartigen Querversteifungselemente 4 körperlich zu einem zusammen hängenden Gebilde zusammen gefasst sind. Die dammartigen Querversteifungselemente 4 sind leistenförmig ausgelegt und umfassen eine Mehrzahl von Bereichen, die durch die entsprechenden Öffnungen in der Matrizenplatte 2 gehen. Diese Aufnahmeöffnungen in der Matrizenplatte 2 sind in den Figuren der Zeichnung mit 12 bezeichnet.

An Hand von den Figuren 6 bis 8 werden zur Verdeutlichung das messerförmigen Bearbeitungselement 3 und ein dammartiges Querversteifungselement 4 als Einzelteildarstellung verdeutlich. In Figur 8 ist die ineinander greifende Anordnung eines messerförmigen Bearbeitungselements 3 und mehreren leistenförmig ausgelegten, dammartigen Querversteifungselementen 4 verdeutlicht, woraus insbesondere die ineinander greifende Steckverbindung zu ersehen ist. Wie in den Figuren der Zeichnungen ist die Prozessseite der Garnituren 1, 1' mit 13 und die prozessabgewandte Seite derselben mit 14 bezeichnet.

Figur 9 zeigt in einer perspektivischen Ansicht eine teilweise zusammengesetzte Garnitur 1' zur Verdeutlichung des Montagevorgangs beispielsweise.

Die Figuren 10 und 11 schließlich zeigen bevorzugte Ausführungsformen von Buchsen 6 zur Krafteinleitung von Befestigungsschrauben in Öffnungen 5 der Matrizenplatte 2, wie dies aus Figur 1 zu ersehen ist. Die Buchse 6 nach Figur 10 ist so ausgelegt, dass sie mittels einer Stoffschlussverbindung oder durch eine Kombination aus Stoffschluss- und Formschlussverbindung mit der Matrizenplatte 2 verbunden werden kann. Hierbei kann es sich beispielsweise um Schweiß-, Löt- und/oder Klebeverbindungen handeln.

Bei der Ausführungsform der Buchse 6' nach Figur 11 ist zusätzlich eine Verdrehsicherung 15 gezeigt, welche in Form einer Vieleckverbindung 16 beispielsweise ausgelegt ist.

Anhand der Figuren 12 bis 14 wird schematisch eine Ausführungsvariante oder eine alternative Ausführungsform einer Garnitur 1" gezeigt und erläutert. Wie aus Figur 13 zu erstehen ist, weist die Matrizenplatte oder Lochplatte 2 Aufnahmeöffnungen 12' auf, welche abwechselnd in radialer Richtung vorstehende Vorsprünge 17 besitzen. Wie aus Figur 12 zu ersehen ist, sind die messerförmigen Bearbeitungselemente 3' in die Aufnahmeöffnungen 12' eingesetzt, dass die in Längsrichtung beabstandeten Fußbereiche 10 der messerförmigen Bearbeitungselemente 3' abwechselnd in Anlageberührung an den jeweiligen radialen Vorsprüngen 17 in den Aufnahmeöffnungen 12'. Hierdurch erfolgt einerseits eine Ausrichtung der in die Matrizenplatte 2 eingesetzten messerförmigen Bearbeitungselemente 3' und andererseits werden diese durch die abwechselnd in radialer Richtung ausgerichteten Vorsprünge 17 in den Aufnahmeöffnungen 12' auch in geeigneter Weise zur Stabilisierung der messerförmigen Bearbeitungselemente 3' eingespannt.

In Figur 14 ist in Einzeldarstellung ein messerförmiges Bearbeitungselement 3' gezeigt, welches gemäß Figur 12 in die vorbestimmten Aufnahmeöffnungen 12' der Lochplatte 2 bzw. Matrizenplatte 2 eingesetzt ist.

Bei der Ausführungsvariante und bevorzugten Ausführungsform der Garnitur 1', 2 nach den Figuren 12 bis 14 sind in Abweichung von den voranstehend erläuterten Ausführungsformen keine Querversteifungselemente vorgesehen, sondern die in Längserstreckung beabstandeten Fußbereiche 10 der messerförmigen Bearbeitungselemente 3' gehen durch die Matrizenplatte 2 durch und sind auf der prozessabgewandten Seite 14 entweder dadurch stabilisiert, dass sie bis in die Aufnahmenuten 12' der Grundplatte 2 auf der prozessabgewandten Seite 14 reichen, oder dass sie auf der prozessabgewandten Seite 14 mit Polymer vergossen sind. Dank der Stabilisierung auf der prozessabgewandten Seite 14 und der zusätzlichen Festlegung mit Hilfe der radialen Vorsprünge 17 in den Aufnahmeöffnungen 12' der Matrizenplatte 2 kann eine ausreichende Stabilisierung der messerförmigen Bearbeitungselemente 3' in Verbindung mit der Lochplatte 2 und einer ggfs. vorgesehenen Grundplatte oder ein Vergießen mittels Polymer stabil und fest eingehalten werden.

Die Erfindung ist nicht auf die vorstehend beschriebenen Einzelheiten der bevorzugten Ausführungsformen beschränkt, sondern es sind zahlreiche Abänderungen und Modifikationen möglich, die der Fachmann im Bedarfsfall treffen wird, ohne den Erfindungsgedanken zu verlassen. So können beispielsweise messerförmige Bearbeitungselemente 3 und dammartige Querversteifungselemente 4 miteinander kombiniert werden, die teilweise am Fußbereich 10 für die Matrizenplatte 2 an der prozessabgewandten Seite 14 überstehen, und solchen, die in den Figuren 2 und 3 gezeigt sind. Auch können die messerförmigen Bearbeitungselemente 3, 3' in unterschiedlichen Anordnungen und Ausrichtungen zueinander vorgesehen sein. Entsprechendes gilt natürlich auch für die dammartigen Querversteifungselemente 4.

Wesentlich bei der Erfindung ist jedoch, dass die Verbundanordnung aus Matrizenplatte 2, messerförmigen Bearbeitungselementen 3, 3' und ggfs. dammartigen Querversteifungselementen 4 eine effektive gegenseitige Versteifung gewährleisten, was auf die gitternetzartige Struktur der Anordnung nach der Erfindung oder der Verankerung wenigstens von einigen der in Längsrichtung beabstandeten Fußbereiche 10 der messerförmigen Bearbeitungselemente 3, 3' in einer zusätzlichen Grundplatte zurückzuführen ist. Wenn ferner die dammartigen Querversteifungselemente 4 körperlich zu einem zusammenhängenden Gebilde zusammen gefasst sind, erleichtert sich die Montage einer solchen Garnitur 1, 1'. Zudem besitzen auch die Querversteifungselemente 4 eine ausreichende Eigensteifigkeit. Durch das Ineinanderstecken von messerförmigen Bearbeitungselementen 3 und dammartigen Querversteifungselementen 4 erhält man bei der erfindungsgemäßen Garnitur 1, 1' eine überraschend gute Eigensteifigkeit auch für den Fall, dass die messerförmigen Bearbeitungselemente 3 sehr schlank ausgeführt sind, das heißt eine geringe Dickenabmessung gegenüber der Längen- und Höhenabmessung haben.

### Bezugszeichenliste

- 1: Garnitur in Figur 1 bis 3
- 1': Garnitur in Figur 4 bis 9
- 1": Garnitur in den Figuren 12 bis 14
- 2: Matrizenplatte
- 3: messerförmige Bearbeitungselemente
- 3': messerförmige Bearbeitungselemente in den Fig. 12 bis 14
- 4: dammartige Querversteifungselemente
- 5: Öffnungen (für Buchsen zur Krafteinleitung)
- 6, 6': Buchsen zur Krafteinleitung von Befestigungsschrauben
- 8: Grundplatte (Fig. 3)
- 10: Fußbereiche der messerförmigen Bearbeitungselemente
- 11: Fußbereiche der dammartigen Querversteifungselemente
- 12: Aufnahmeöffnungen in der Matrizenplatte
- 12': Aufnahmeöffnungen in den Fig. 12 bis 14
- 13: prozessseitiger Bereich
- 14: prozessabgewandte Seite oder prozessabgewandter Bereich
- 15: Verdrehsicherung
- 16: Vieleckverbindung
- 17: Radialvorsprünge in den Aufnahmeöffnungen 12' der Garnitur 1', 2 in den Fig. 12 bis 14

## Patentansprüche

1. Garnitur für das mechanische Bearbeiten, insbesondere Mahlen, von suspendiertem Faserstoffmaterial, in einem Refiner, mit einer Matrizenplatte (2) mit Öffnungen (12) in vorbestimmter Anordnung, in welche prozessseitig vorstehende, von dem Faserstoffmaterial angeströmte messerförmige Bearbeitungselemente (3) eingesetzt sind, deren prozessabgewandten Fußbereiche (10) über die Matrizenplatte (2) vorstehen, wobei jedes messerförmige Bearbeitungselement (3) mehrere in Längserstreckungsrichtung beabstandete Fußbereiche (10) besitzt, die durch die Matrizenplatte (2) gehen und an der prozessabgewandten Seite über die Matrizenplatte (2) überstehen, **dadurch gekennzeichnet, dass** wenigstens einige der Fußbereiche (10) bis in zugeordnete Aufnahmenuten einer Grundplatte (8) auf der prozessabgewandten Seite (14) reichen.

2. Garnitur für das mechanische Bearbeiten, insbesondere Mahlen, von suspendiertem Faserstoffmaterial, in einem Refiner, mit einer Matrizenplatte (2) mit Öffnungen (12) in vorbestimmter Anordnung, in welche prozessseitig vorstehende, von dem Faserstoffmaterial angeströmte messerförmige Bearbeitungselemente (3) eingesetzt sind, deren prozessabgewandten Fußbereiche (10) über die Matrizenplatte (2) vorstehen, wobei jedes messerförmige Bearbeitungselement (3) mehrere in Längserstreckungsrichtung beabstandete Fußbereiche (10) besitzt, die durch die Matrizenplatte (2) gehen und an der prozessabgewandten Seite (14) über die Matrizenplatte (2) überstehen, **dadurch gekennzeichent**, dass Querversteifungselemente (4) im wesentlichen orthogonal zur Längsrichtung der Bearbeitungselemente derart angeordnet sind, dass die Querversteifungselemente (4) prozessabgewandt die Fußbereiche (10) der Bearbeitungselemente (3) stabilisieren.

3. Garnitur nach Anspruch 2, **dadurch gekennzeichnet, dass** die Querversteifungselemente (4) die Fußbereiche (10) der Bearbeitungselemente (3) durchqueren und die Bearbeitungselemente (3) beabstandet abgestützt halten.

4. Garnitur nach einem der ***Ansprüche 2 oder 3***, **dadurch gekennzeichnet, dass** die Querversteifungselemente (4) dammartig ausgebildet sind und prozessseitig über die Matrizenplatte (2) überstehen und die Bearbeitungselemente (3) prozessseitig abgestützt halten.

5. Garnitur nach einem der Ansprüche 2 bis 4, **dadurch gekennzeichnet, dass** die Anordnung aus Bearbeitungselemente (3), Matrizenplatte (2) und Querversteifungselemente (4) prozessabgewandt (14) mit Polymer vergossen ist.

6. Garnitur nach einem der vorangehenden Ansprüche 2 bis 5, **dadurch gekennzeichnet, dass** in Abhängigkeit von der Anzahl, der Anordnung und der prozessseitigen Überstandshöhe der Querversteifungselemente (4) die Verweildauer des Faserstoffmaterials (Behandlungsguts) steuerbar ist.

7. Garnitur nach einem der vorangehenden Ansprüche, **dadurch gekennzeichnet, dass** die prozessseitige Überstandshöhe der Bearbeitungselemente (3) 6 bis 12 mm, bevorzugt 8 bis 10 mm beträgt.

8. Garnitur nach einem der vorangehenden Ansprüche, **dadurch gekennzeichnet, dass** die Breite der Bearbeitungselemente (3) 1 bis 6 mm, bevorzugt 1,5 bis 2,5 mm beträgt.

9. Garnitur nach einem der vorangehenden Ansprüche, **dadurch gekennzeichnet, dass** die Kanalbreite zwischen den Bearbeitungselementen (3) 1,5 bis 6 mm, bevorzugt 1,8 bis 2,5 mm beträgt.

10. Garnitur nach einem der vorangehenden Ansprüche, **dadurch gekennzeichnet, dass** Buchsen (6, 6') zur Krafteinleitung von Befestigungsschrauben in Öffnungen (5) der Matrizenplatte (2) angebracht sind.

11. Garnitur nach Anspruch 10, **dadurch gekennzeichnet, dass** die Buchsen (6, 6') mittels Stoffschlussverbindung oder durch eine Kombination aus Stoffschluss- und Formschluss mit der Matrizenplatte (2) verbunden sind.

12. Garnitur nach Anspruch 10 oder 11, **dadurch gekennzeichnet, dass** die Stoffschlussverbindung von einer Schweiß-, Löt- und/oder Klebeverbindung gebildet ist.

13. Garnitur nach einem der Ansprüche 10 bis 12, **dadurch gekennzeichnet, dass** die Buchsen (6, 6') jeweils eine Verdrehsicherung (15) haben.

14. Garnitur nach Anspruch 13, **dadurch gekennzeichnet, dass** die Verdrehsicherung (15) von einer Vieleckverbindung (16) oder Polygonform gebildet wird.

15. Garnitur nach einem der Ansprüche 4 bis 14, **dadurch gekennzeichnet, dass** die dammartigen Querversteifungselemente (4) körperlich zu einem zusammenhängenden Gebilde zusammengefasst sind.

## Claims

1. Fitting for mechanical processing in a refiner, in particular milling of suspended fibrous material, comprising a die plate (2) with apertures (12) in predetermined arrangement, into which knife-like processing elements (3) are inserted to project from the processing side towards the inflowing fibrous material, while their foot portions (10), remote from the processing side, project from the die plate (2), wherein each knife-like processing element (3) comprises multiple foot portions (10) spaced in the longitudinal direction, passing through the die plate (2) and projecting beyond the die plate (2) on the side remote from the process side, **characterised in that** at least some of the foot portions (10) extend up to associated receiving slots of a base plate (8) on the side (14) remote from the process.

2. Fitting for mechanical processing in a refiner, in particular milling of suspended fibrous material, with a die plate (2) with apertures (12) in predetermined arrangement, into which knife-like processing elements (3) are inserted to project from the processing side towards the inflowing fibrous material, while their foot portions (10), spaced in the longitudinal direction remote from the process project from the die plate (2), wherein each knife-like processing element (3) comprises multiple foot portions (10) spaced in the longitudinal direction, passing through the die plate (2) and projecting beyond the die plate (2) on the side (14) remote from the process, **characterised in that** transverse reinforcing elements (4) are arranged substantially orthogonal to the longitudinal direction of the processing elements, so that the transverse reinforcing elements (4) stabilise the foot portions (10) of the processing elements (3) on side remote from the process.

3. Fitting according to claim 2, **characterised in that** the transverse reinforcing elements (4) pass through the foot portions (10) of the processing elements (3) and maintain and support the spacing of the processing elements (3).

4. Fitting according to claim 2 or 3, **characterised in that** the transverse reinforcing elements (4) are configured in a comb-like manner and project beyond the die plate (2) on the processing side and support the processing elements (3) on the processing side.

5. Fitting according to one of the preceding claims 2 to 4, **characterised in that** the arrangement of processing elements (3), die plate (2) and transverse reinforcing elements (4) remote from the process (14) is coated with polymer.

6. Fitting according to one of the preceding claims 2 to 5, **characterised in that** the residence time of the fibrous material of the fibrous material (treatment material) can be controlled according to the number, the arrangement and the process-side projection height of the transverse reinforcing elements (4).

7. Fitting according to one of the preceding claims, **characterised in that** the process-side projection height of the processing elements (3) is 6 to 12 mm, preferably 8 to 10 mm.

8. Fitting according to one of the preceding claims, **characterised in that** the width of the processing elements (3) is 1 to 6 mm, preferably 1.5 to 2.5 mm.

9. Fitting according to one of the preceding claims, **characterised in that** the width of the channel between the processing elements (3) is 1.5 to 6 mm, preferably 1.8 to 2.5 mm.

10. Fitting according to one of the preceding claims, **characterised in that** bushes (6, 6') are fitted for the introduction of the force of fastening screws into apertures (5) of the die plate (2).

11. Fitting according to claim 10, **characterised in that** the bushes (6, 6') are attached to the die plate (2) by means of a material interlocking connection or by a combination of a material interlocking connection and a form-fitting connection.

12. Fitting according to claim 10 or 11, **characterised in that** the material interlocking connection comprises a welding, soldering and/or adhesive joint.

13. Fitting according to one of the preceding claims 10 to 12, **characterised in that** the bushes (6, 6') each have an anti-rotation locking arrangement (15).

14. Fitting according to claim 13, **characterised in that** the anti-rotation locking arrangement (15) is formed by a polygonal connection (16) or polygonal shape.

15. Fitting according to one of the preceding claims 4 to 14, **characterised in that** the comb-like transverse reinforcing elements (4) are combined as a body to form a coherent entity.

## Revendications

1. Ensemble pour la transformation mécanique, notamment la mouture, de matières fibreuses en suspension dans un raffineur, avec une plaque de matrice (2) avec des ouvertures (12) disposées selon un ordre prédéterminé, dans lesquelles sont insérés des éléments de transformation en forme de couteau (3) qui dépassent, côté processus, et sont frappés par les matières fibreuses, éléments de transformation, dont les zones de pied (10), opposées au processus, dépassent de la plaque de matrice (2), chaque élément de transformation en forme de couteau (3) possédant plusieurs zones de pied (10), espacées dans la direction d'extension longitudinale, qui traversent la plaque de matrice (2) et dépassent de celle-ci, côté opposé au processus, **caractérisé en ce qu'**au moins quelques-unes des zones de pied (10) s'étendent jusque dans des rainures de réception d'une plaque de base (8), côté opposé au processus (14).

2. Ensemble pour la transformation mécanique, notamment la mouture, de matières fibreuses en suspension dans un raffineur, avec une plaque de matrice (2) avec des ouvertures (12) disposées selon un ordre prédéterminé, dans lesquelles sont insérés des éléments de transformation en forme de couteau (3) qui dépassent, côté processus, et sont frappés par les matières fibreuses, éléments de transformation, dont les zones de pied (10), opposées au processus, dépassent de la plaque de matrice (2), chaque élément de transformation en forme de couteau (3) possédant plusieurs zones de pied (10), espacées dans la direction d'extension longitudinale, qui traversent la plaque de matrice (2) et dépassent de celle-ci, côté opposé au processus, **caractérisé en ce que** des éléments de rigidification transversale (4) sont disposés de manière essentiellement orthogonale par rapport à la direction longitudinale des éléments de transformation, de telle manière que les éléments de rigidification transversale (4) stabilisent les zones de pied (10) des éléments de transformation (3), côté opposé au processus.

3. Ensemble suivant la revendication 2, **caractérisé en ce que** les éléments de rigidification transversale (4) traversent les zones de pied (10) des éléments de transformation (3) et maintiennent les éléments de transformation espacés et en appui.

4. Ensemble suivant une des revendications 2 ou 3, **caractérisé en ce que** les éléments de rigidification transversale (4) sont conçus en forme de digue et dépassent de la plaque de matrice (2), côté processus, et maintiennent les éléments de transformation (3) en appui, côté processus.

5. Ensemble suivant une des revendications 2 à 4, **caractérisé en ce que** l'agencement comprenant les éléments de transformation (3), la plaque de matrice (2) et les éléments de rigidification (4) est scellé au moyen de polymère, côté opposé au processus.

6. Ensemble suivant une des revendications précédentes 2 à 5, **caractérisé en ce qu'**en fonction du nombre, de la disposition et de la hauteur de dépassement des éléments de rigidification transversale (4), côté processus, le temps de séjour des matières fibreuses (produit à traiter) peut être commandé.

7. Ensemble suivant une des revendications précédentes, **caractérisé en ce que** la hauteur de dépassement des éléments de transformation (3), côté processus, est de 6 à 12 mm, de préférence de 8 à 10 mm.

8. Ensemble suivant une des revendications précédentes, **caractérisé en ce que** la largeur des éléments de transformation (3) est de 1 à 6 mm, de préférence de 1,5 à 2,5 mm.

9. Ensemble suivant une des revendications précédentes, **caractérisé en ce que** la largeur de canal entre les éléments de transformation (3) est de 1,5 à 6 mm, de préférence de 1,8 à 2,5 mm.

10. Ensemble suivant une des revendications précédentes, **caractérisé en ce que** des douilles (6, 6') sont montées dans des ouvertures (5) de la plaque de matrice (2) pour l'introduction de force de vis de fixation.

11. Ensemble suivant la revendication 10, **caractérisé en ce que** les douilles (6, 6') sont reliées à la plaque de matrice (2) au moyen d'un assemblage par adhérence ou d'une combinaison d'un assemblage par adhérence et d'un assemblage par verrouillage de formes.

12. Ensemble suivant la revendication 10 ou 11, **caractérisé en ce que** l'assemblage par adhérence est réalisé par liaison soudée, brasée et/ou collée.

13. Ensemble suivant une des revendications 10 à 12, **caractérisé en ce que** les douilles (6, 6') possèdent respectivement une sécurité anti-torsion.

14. Ensemble suivant la revendication 13, **caractérisé en ce que** la sécurité anti-torsion (15) est réalisée par un assemblage polygonal ou une forme polygonale.

15. Ensemble suivant une des revendications 4 à 14, **caractérisé en ce que** les éléments de rigidification en forme de digue (4) sont physiquement regroupés en une unité homogène.
